# EUROPÄISCHE PATENTSCHRIFT

(11) **EP 1 092 864 B1**
(45) Veröffentlichungstag und Bekanntmachung des Hinweises auf die Patenterteilung: **13.07.2005**
(21) Anmeldenummer: 00119246.7
(22) Anmeldetag: 06.09.2000
(51) Int. Cl.: F02M 69/04, F02M 61/14, F02M 35/10

(54) **Halterung für eine Einspritzdüse**
Holder for an injector
Dispositif pour le maintien d'un injecteur

(30) Priorität: 12.10.1999 DE 19949080
(43) Veröffentlichungstag der Anmeldung: 18.04.2001
(73) Patentinhaber: Dr.Ing. h.c.F. Porsche Aktiengesellschaft, 70435 Stuttgart (DE)
(72) Erfinder: Müller, Stephan, 71229 Leonberg (DE); Ickinger, Frank, 74385 Pleidelsheim (DE); Paul, Michael, 71287 Weissach (DE)

(56) Entgegenhaltungen:
- DE-A- 2 829 057
- DE-A- 4 418 001
- DE-A- 19 628 326
- DE-A- 19 735 665

## Beschreibung

Die Erfindung bezieht sich auf eine Halterung für eine Einspritzdüse, insbesondere für Brennkraftmaschinen mit Direkteinspritzung, nach dem Oberbegriff des Patentanspruchs 1.

Eine bekannte Einspritzdüse, DE 44 18 001 A1, ist zwischen einem bogenförmigen Saugrohr und einem an einem Zylinderkopf angeschlossenem Flansch festgelegt. Dabei ist die Einspritzdüse als vormontierte Einheit mit dem Zylinderkopf verbunden.

In der DE 28 29 057 A1 werden Einspritzventile behandelt, die einerseits mit ersten Endstücken in eine Sauganlage eingesetzt sind und andererseits mit zweiten Endstücken unter Vermittlung von Schrauben an ein Kraftstoffverteilerrohr angeschlossen sind.

Aufgabe der Erfindung ist es, eine Halterung für eine Einspritzdüse zu schaffen, die zum einen auch bei relativ hohen Einspritzdrücken systemdicht festgelegt und zum anderen leicht montierbar ist.

Erfindungsgemäß wird diese Aufgabe durch die Merkmale des Patentanspruchs 1 gelöst Weitere, die Erfindung ausgestaltende Merkmale sind in den Unteransprüchen enthalten.

Die mit der Erfindung hauptsächlich erzielten Vorteile sind darin zu sehen, daß die Spanneinrichtung mit definierter und in axialer Richtung wirkender Vorspannkraft die Einspritzdüse in Lage hält, wodurch dem - gerade bei Direkteinspritzung für Brennkraftmaschinen der Otto-Bauart - auftretenden Systemdruck Rechnung getragen wird und spezielle Verschraubungen pro Einspritzdüse entfallen können. Auch sorgt die Zwischenhülse dafür, daß stets auftretende Fertigungstoleranzen für die Verbindungsfunktion der Einspritzdüse unschädlich sind. Mit der metallischen Spannhülse, die einfach herstellbar ist, kann dank auch des Faltenbalgs eine gezielte in Richtung Zylinderkopf gerichtete Vorspannkraft bewerkstelligt werden. Auch besteht die Möglichkeit, die Zwischenhülse durch die Einformungen und die Ausnehmungen zwischen Spannhülse und Zwischenhülse bzw. Verlängerung der Spannhülse und Wandungsabschnitt der Saugrohranlage auf einfache Weise vorzumontieren. Die Montage der Einspritzdüse selbst ist dann lediglich nur noch ein einfacher Einführungsvorgang.

In der Zeichnung wird ein Ausführungsbeispiel der Erfindung gezeigt, das nachstehend näher erläutert ist. Das in den Fig. 1 und 2 dargestellte Ausführungsbeispiel ist dabei nicht Gegenstand der Erfindung, sondern dient lediglich zur Klarstellung des technischen Sachverhalts.

Es zeigen
- Fig. 1: einen Teilquerschnitt eines Zylinderkopfs einer Brennkraftmaschine mit einer Halterung für eine Einspritzdüse,
- Fig. 2: eine perspektivische Einzelheit der Fig. 1 in größerem Maßstab,
- Fig. 3: eine Ansicht entsprechend Fig. 1 einer Halterung für eine Einspritzdüse und
- Fig. 4: eine Einzelheit der Fig. 3 in größerem Maßstab.

Eine nicht näher dargestellte, beispielsweise mehrzylindrige Brennkraftmaschine 1 der Otto-Bauart umfasst einen Zylinderkopf 2 und eine Sauganlage 3. Die Sauganlage 3 ist mit dem Zylinderkopf 2 verbunden, wobei hierzu der Zylinderkopf 2 mit einer ersten Auflageebene 4 und die Sauganlage 3 mit einer zweiten Auflageebene 5 versehen ist. Mittels der Sauganlage 3 wird über einen mit einer Drosselklappe 6 versehener Kanal 7 einem Brennraum 8 Frischluft zugeführt. In diesen Brennraum 8 wird Kraftstoff, d.h. Benzin, unter Vermittlung einer Einspritzdüse 9 eingebracht, was bedeutet, daß die Brennkraftmaschine mit Direkteinspritzung arbeitet. Zur Gaswechselsteuerung - Frischluft/Abgas- sind im Zylinderkopf 2 nicht gezeigte Ein- und Auslaßventile wirksam.

Für die Einspritzdüse 9 ist eine Halterung 10 vorgesehen, wobei die Einspritzdüse 9 einen Düsenkörper 11 mit einem ersten Endstück 12 und einem zweiten Endstück 13 aufweist. Der Düsenkörper 11 und die Endstücke 12 und 13 weisen eine zylindrische Konfiguration mit kreisförmigem Querschnitt auf. Die Endstücke 12 und 13 wirken mit einer ersten Bohrung 14 und einer zweiten Bohrung 15 zusammen, die in Komponenten der Brennkraftmaschine 1 eingearbeitet sind. Diese Komponenten werden durch den Zylinderkopf 2 und die Sauganlage 3 gebildet.

Am Düsenkörper 11 der Einspritzdüse 9 greift eine Spanneinrichtung 16 an, die das erste Endstück 12 mit definierter in axialer Richtung A wirkender Vorspannung in der ersten Bohrung 14 im Zylinderkopf 2 hält. Dagegen arbeitet das zweite Endstück unter Zwischenschaltung einer Zwischenhülse 17 mit der zweiten Bohrung 15 in der Sauganlage 2 zusammen. Die Spanneinrichtung 16 greift an einem radialen Anschlag 18 des Düsenkörpers 11 an. Hierzu ist die Spanneinrichtung 16 mit einem gabelartigen Spannabschnitt 19 versehen, der an dem Anschlag 18 anliegt. Der Spannabschnitt 19 der Spanneinrichtung 16 ist Bestandteil eines plattenartigen Trägers 20, der zwischen der ersten Auflageebene 4 des Zylinderkopfs 2 und der zweiten Auflageebene 5 der Sauganlage 3 eingespannt ist und in Lage gehalten wird.

Gemäß Fig. 3 ist die Spanneinrichtung 16 eine Spannhülse 21, die den Düsenkörper 11 der Einspritzdüse 9 in einem Teilbereich 72 koaxial und mantelartig umgibt; ein andrer Teilbereich 23 des Düsenkörpers 11 liegt frei. Die Spannhülse 21 stützt sich einerseits an einem Anschlag 22 des Düsenkörpers 11 und andererseits an einer Stützebene 23 der Sauganlage 3 ab. Die Spannhülse 21 besteht aus einem geeigneten Metall mit federnden Eigenschaften. Denkbar ist aber auch die Spannhülse 21 aus einem entsprechenden Kunststoff herzustellen. Zur Erzielung einer gezielten Vorspannkraft umfaßt die Spannhülse 21 bereichsweise einen balgartigen Federabschnitt 24, der benachbart der Stützebene 3 der Sauganlage 3 vorgesehen ist.

Die Spannhülse 21 weist im Bereich der Zwischenhülse 17 eine Einformung 25 auf, die in eine nutartige Ausnehmung 26 der besagten Zwischenhülse 17 federnd eingreift. Dadurch arbeiten die Einformung 25 und die Ausnehmung 26 form- und kraftschlüssig zusammen. Außerdem ist die Spannhülse 21 mit einer Verlängerung 27 versehen, die einen Wandabschnitt 28 der Sauganlage 3 übergreift und unter Federspannung an diesem Wandabschnitt anliegt. Die Verlängerung 27 besitzt eine Einformung 29, die in eine Ausformung 30 des Wandabschnitts 28 eingreift, wodurch die Einformung 29 und die Ausformung 30 formschlüssig zusammenarbeiten.

Die Sauganlage 3 ist benachbart der Zwischenhülse 17 mit einem Kraftstoffversorgungskanal 31 versehen, der aus einem Stück mit der Sauganlage 3 hergestellt ist. Der Kraftstoffversorgungskanal 31 weist im Querschnitt gesehen eine ovale Form mit Längsseiten 32,33 auf die in etwa in Längsrichtung B-B des Kanals 7 bzw. einer Mittellängsebene von letzterem ausgerichtet sind.

An der Zwischenhülse 17 ist ein der Sauganlage 3 zugekehrtes Endstück 34 vorgesehen, das in der zweiten Bohrung 15 der Sauganlage 3 ruht. Das Endstück 34 ist an seiner Außenseite 35 mit einer Ausnehmung 36 versehen, die als Aufnahme für eine erste Dichtung 37 ausgebildet ist. Die Dichtung 37 ist zwischen Bohrung 15 und Zwischenhülse 17 bzw. Ausnehmung 36 wirksam. Eine vergleichbare Ausführung ist am zweiten Endstück 13 des Düsenkörpers 11 angeordnet. Das zweite Endstück 13 ruht in einer Bohrung 38 der Zwischenhülse 17, und es weist eine als Aufnahme für eine zweite Dichtung 39 dienende Ausnehmung 40 auf. Die Dichtung 39 ist zwischen der Bohrung 38 und dem Endstück 13 bzw. der Ausnehmung 40 wirksam.

Die Einspritzdüse 9 ist somit auf der Seite der Sauganlage 3 toleranzausgleichend gelagert. Dagegen ist die Einspritzdüse 9 auf der Seite des Zylinderkopfs 2 mittels konischer Flächen 41 lagemäßig festgelegt, wobei die Einspritzdüse 9 mit Abstand zu den konischen Flächen 41 mit einer radialen Anschlagfläche 42 versehen ist, die sich unter Vermittlung eines Dichtkörpers 43 an einer korrespondierenden Anschlagfläche 44 des Zylinderkopfs 2 abstützt.

## Patentansprüche

1. Brennkraftmaschine, insbesondere mit Kraftstoff- Direkteinspritzung, mit einem Zylinderkopf (2), einer Sauganlage (3) and einer Einspritzdüse die einen Düsenkörper (11) aufweist, dessen zylindrische erste und zweite Endstücke (12, 13) mit ersten und zweiten Bohrungen (14, 15) zusammenwirken, die im Zylinderkopf (2) und in der Sauganlage (3) ausgebildet sind, sowie mit einer Halterung für die Einspritzdüse (9), **dadurch gekennzeichnet, dass** am Düsenkörper (11) der Einspritzdüse (9) eine Spanneinrichtung in Form einer Spannhülse (21) angreift, die das erste Endstück (12) mit definierter, in axialer Richtung (A) der Einspritzdüse (9) wirkender Vorspannung in der ersten Bohrung (14) des Zylinderkopfs (2) der Brennkraftmaschine (1) in Lage hält, wobei die Spannhülse (21) den Düsenkörper (11) der Einspritzdüse (11) zumindest bereichsweise umgibt und sich an einem Anschlag (22) des Düsenkörpers (11) und an einer Stützebene (23) der Sauganlage (3) abstützt.

2. Brennkraftmaschine nach Anspruch 1, **dadurch gekennzeichnet, dass** die Spannhülse (21) aus Metall besteht.

3. Brennkraftmaschine nach Anspruch 1 oder 2, **dadurch gekennzeichnet, dass** die Spannhülse (21) bereichsweise mit einem balgenartigen Federabschnitt (24) versehen ist.

4. Brennkraftmaschine nach einem der vorhergehenden Ansprüche, **dadurch gekennzeichnet, dass** das zweite Endstuck (13) unter Vermittlung einer Zwischenhülse (17) mit der zweiten Bohrung (15) der Sauganlage (3) zusammenarbeitet und dass die Spannhülse (21) im Bereich der Zwischenhülse (17) mit einer Einformung (25) versehen ist, die in eine nutartige Ausnehmung (26) der Zwischenhülse (17) eingreift, dergestalt, dass die Einformung (25) und die Ausnehmung (26) form- und kraftschlüssig zusammenarbeiten.

5. Brennkraftmaschine nach einem der vorhergehenden Ansprüche, **dadurch gekennzeichnet, dass** die Spannhülse (21) mit einer Verlängerung (27) einen Wandabschnitt (28) der Sauganlage (3) übergreift, wobei die Verlängerung (27) unter Federspannung an dem Wandabschnitt (28) anliegt.

6. Brennkraftmaschine nach Anspruch 5, **dadurch gekennzeichnet, dass** die Verlängerung (27) mit einer Einformung (29) versehen ist, die in eine Ausformung (30) des Wandabschnitts (28) eingreift, dergestalt, dass die Einformung (29) und die Ausformung (30) formschlüssig zusammenwirken.

7. Brennkraftmaschine nach einem der vorhergehenden Ansprüche, **dadurch gekennzeichnet, dass** benachbart zu der Zwischenhülse (17) in der Sauganlage (3) ein Kraftstoffversorgungskanal (31) vorgesehen ist, der aus einem Stück mit der Sauganlage (3) hergestellt ist.

8. Brennkraftmaschine nach Anspruch 7, **dadurch gekennzeichnet, dass** der Kraftstoffversorgungskanal (31) in etwa ovale Form aufweist, wobei Längsseiten (32, 33) des Kraftstoffversorgungskanals (31) in etwa in Längsrichtung eines Kanals (7) der Sauganlage (3) ausgerichtet sind.

9. Brennkraftmaschine nach einem der Ansprüche 4 bis 8, **dadurch gekennzeichnet, dass** zwischen einem Endstück (34) der Zwischenhülse (17) und der zweiten Bohrung (15) der Sauganlage (3) eine erste Dichtung (37) und zwischen einer Bohrung (38) in der Zwischenhülse (17) und dem zweiten Endstück (13) der Einspritzdüse (9) eine zweite Dichtung (39) vorgesehen ist.

10. Brennkraftmaschine nach Anspruch 1, **dadurch gekennzeichnet, dass** die Spanneinrichtung (21) an einem radialen Anschlag (22) des Düsenkörpers (11) angreift.

## Claims

1. An internal-combustion engine, especially with direct fuel injection, comprising a cylinder head (2), an intake system (3) and an injection nozzle with a nozzle body (11), the cylindrical first and second end pieces (12, 13) of which co-operate with first and second bores (14, 15) formed in the cylinder head (2) and the intake system (3), and comprising a holder for the injection nozzle (9), **characterised in that** a clamping device in the form of a clamping sleeve (21) engages the nozzle body (11) of the injection nozzle (9) and holds the first end piece (12) in position in the first bore (14) of the cylinder head (2) of the internal-combustion engine (1) with defined bias acting in the axial direction (A) of the injection nozzle (9), wherein the clamping sleeve (21) surrounds at least part of the nozzle body (11) of the injection nozzle (9) and is supported on a stop (22) of the nozzle body (11) and on a supporting plane (23) of the intake system (3).

2. An internal-combustion engine according to claim 1, **characterised in that** the clamping sleeve (21) is made of metal.

3. An internal-combustion engine according to claim 1 or 2, **characterised in that** part of the clamping sleeve (21) is provided with a bellows-type resilient portion (24).

4. An internal-combustion engine according to any one of the preceding claims, **characterised in that** the second end piece (13) co-operates with the second bore (15) of the intake system (3) by means of an intermediate sleeve (17), and **in that** the clamping sleeve (21) is provided, in the region of the intermediate sleeve (17), with an indentation (25) which engages in a groove-type recess (26) of the intermediate sleeve (17) in such a way that the indentation (25) and the recess (26) co-operate positively and frictionally.

5. An internal-combustion engine according to any one of the preceding claims, **characterised in that** the clamping sleeve (21) has an extension (27) which engages over a wall portion (28) of the intake system (3), the extension (27) resting against the wall portion (28) under spring tension.

6. An internal-combustion engine according to claim 5, **characterised in that** the extension (27) is provided with an indentation (29) which engages in a depression (30) of the wall portion (28) in such a way that the indentation (29) and the depression (30) co-operate positively.

7. An internal-combustion engine according to any one of the preceding claims, **characterised in that** a fuel supply duct (31) is provided adjacent to the intermediate sleeve (17) in the intake system (3) and is formed in one piece with the intake system (3).

8. An internal-combustion engine according to claim 7, **characterised in that** the fuel supply duct (31) has a substantially oval shape, wherein longitudinal sides (32, 33) of the fuel supply duct (31) are substantially in alignment with the longitudinal direction of a duct (7) of the intake system (3).

9. An internal-combustion engine according to any one of claims 4 to 8, **characterised in that** a first seal (37) is provided between an end piece (34) of the intermediate sleeve (17) and the second bore (15) of the intake system (3), and a second seal (39) is provided between a bore (38) in the intermediate sleeve (17) and the second end piece (13) of the injection nozzle (9).

10. An internal-combustion engine according to claim 1, **characterised in that** the clamping device (21) engages a radial stop (22) of the nozzle body (11).

## Revendications

1. Moteur à combustion interne, en particulier avec injection directe de carburant, comportant une culasse (2), un système d'admission (3) et un injecteur qui comporte un corps d'injecteur (11) dont les premier et deuxième embouts (12, 13) cylindriques coopèrent avec des premier et deuxième perçages (14, 15) qui sont réalisés dans la culasse (2) et dans le système d'admission (3), et comportant aussi une fixation pour l'injecteur (9), **caractérisé en ce que** sur le corps (11) de l'injecteur (9) agit un dispositif de serrage sous la forme d'une douille de serrage (21) qui immobilise le premier embout (12) avec une précontrainte définie, agissant dans la direction axiale (A) de l'injecteur (9), dans le premier perçage (14) de la culasse (2) du moteur (1), la douille de serrage (21) entourant au moins par endroits le corps (11) de l'injecteur (9) et prenant appui contre une butée (22) du corps (11) de l'injecteur et contre un plan d'appui (23) du système d'admission (3).

2. Moteur à combustion interne selon la revendication 1, **caractérisé en ce que** la douille de serrage (21) est en métal.

3. Moteur à combustion interne selon la revendication 1 ou 2, **caractérisé en ce que** la douille de serrage (21) est pourvue par endroits d'un segment de ressort (24) de type soufflet.

4. Moteur à combustion interne selon l'une des revendications précédentes, **caractérisé en ce que** le deuxième embout (13) coopère, par l'intermédiaire d'une douille intermédiaire (17), avec le deuxième perçage (15) du système d'admission (3), et **en ce que** la douille de serrage (21) est pourvue, dans la zone de la douille intermédiaire (17), d'un bossage (25) qui s'engage dans un évidement (26) de type rainure de la douille intermédiaire (17), de manière que le bossage (25) et l'évidement (26) coopèrent par complémentarité de formes et à force.

5. Moteur à combustion interne selon l'une des revendications précédentes, **caractérisé en ce que** la douille de serrage (21) passe par un prolongement (27) sur un segment de paroi (28) du système d'admission (3), le prolongement (27) s'appliquant avec tension de ressort contre le segment de paroi (28).

6. Moteur à combustion interne selon la revendication 5, **caractérisé en ce que** le prolongement (27) est pourvu d'un bossage (29) qui s'engage dans un creux (30) du segment de paroi (28) de manière que le bossage (29) et le creux (30) coopèrent par complémentarité de formes.

7. Moteur à combustion interne selon l'une des revendications précédentes, **caractérisé en ce qu'**au voisinage de la douille intermédiaire (17) dans le système d'admission (3) est prévu un canal d'alimentation de carburant (31) qui est réalisé d'une seule pièce avec le système d'admission (3).

8. Moteur à combustion interne selon la revendication 7, **caractérisé en ce que** le canal d'alimentation de carburant (31) présente une forme sensiblement ovale, les côtés longitudinaux (32, 33) du canal d'alimentation de carburant (31) étant orientés approximativement dans la direction longitudinale d'un canal (7) du système d'admission (3).

9. Moteur à combustion interne selon l'une des revendications 4 à 8, **caractérisé en ce qu'**une première garniture d'étanchéité (37) est prévue entre un embout (34) de la douille intermédiaire (17) et le deuxième perçage (15) du système d'admission (3), et une deuxième garniture d'étanchéité (39) est prévue entre un perçage (38) de la douille intermédiaire (17) et le deuxième embout (13) de l'injecteur (9).

10. Moteur à combustion interne selon la revendication 1, **caractérisé en ce que** le dispositif de serrage (21) agit sur une butée radiale (22) du corps (11) de l'injecteur.
